# EUROPÄISCHE PATENTANMELDUNG

(11) **EP 4 530 421 A1**
(43) Veröffentlichungstag der Anmeldung: **02.04.2025**
(21) Anmeldenummer: 24202679.7
(22) Anmeldetag: 25.09.2024
(51) Int. Cl.: E04H 7/02, B65D 90/20, B65D 90/02

(54) **SCHUTZKONSTRUKTION FÜR EIN GEWEBESILO**

(30) Priorität: 26.09.2023 EP 23199770; 13.03.2024 EP 24163333
(71) Anmelder: Silotec GmbH, 74397 Pfaffenhofen (DE)
(72) Erfinder: ATTINGER, Thomas, 70597 Stuttgart (DE); BÖCKLE, Oliver, 74336 Brackenheim (DE); COMI, Dominik, 74374 Zaberfeld (DE)
(74) Vertreter: Jeck, Jonathan

(57) **Zusammenfassung**

Die vorliegende Erfindung betrifft eine Schutzkonstruktion für ein Gewebesilo, aufweisend ein tragendes Grundgerüst, welches ausgebildet ist, das Silo, insbesondere hängend, aufzunehmen und eine Wetterschutzeinrichtung, welche an dem Gerüst angeordnet ist, wobei die Wandelemente feste Platten umfassen, die am Grundgerüst zwischen benachbarten Eckpfeilern in einer Ausrichtung eingehängt sind, in welcher Ausrichtung jede Platte zwischen sich eine Plattenfläche aufspannende, gegenüberliegende horizontal verlaufende Längsseiten und diese verbindende, vertikal verlaufende Schmalseiten aufweist, wobei an den Platten parallel zu den Schmalseiten verlaufende, auf der Plattenfläche aufstehende Wangen mit Führungsschlitzen und an den Eckpfeilern in Richtung zum jeweils benachbarten Eckpfeiler abstehende und mit den Führungsschlitzen korrespondierende Vorsprünge angeordnet sind, in welche Vorsprünge die Wandelemente mit den Führungsschlitzen ihrer Wangen eingehängt sind.

## Beschreibung

Die vorliegende Erfindung betrifft eine Schutzkonstruktion für ein Gewebesilo gemäß Anspruch 1.

Auf dem Stand der Technik sind maßgeschneiderte Einhausungslösungen für Gewebesilos bekannt, welche einzelnen für die jeweilige Aufgabe konstruiert und gefertigt werden. Aufgrund einer Vielzahl von unterschiedlichen Silogrößen muss demnach eine entsprechende Einhausung jeweils passgenau bereitgestellt werden.

Durch FR 2 643 887 A1 ist ein Silo für Schüttgüter bestehend aus einem Grundgerüst und einem in dieses eingehängte Gewebesilo bekannt. Das Grundgerüst besteht aus einer gitterartigen Basis, an der Eckpfeiler angeordnet sind. Oben sind die Eckpfeiler durch Querstangen in Umfangsrichtung verbunden. Der von dem Grundgerüst aufgespannte Raum beherbergt das Gewebesilo. Das Gewebesilo hängt an den Querstangen und ist nach oben offen ausgeführt. Durch Übereinanderstapeln, wobei die Eckpfeiler eines oberen Silos auf den Eckpfeilern eines darunter befindlichen Silos aufstehen, entsteht ein modular an einen Speicherbedarf anpassbarer Siloturm mit übereinander angeordneten, volumengleichen Gewebesilos, bei dem der Inhalt eines oberen Gewebesilos in oder durch ein darunter befindliches, bereits entleertes Gewebesilo abgelassen werden kann.

Durch WO 2017/049264 A1 ist eine Schutzkonstruktion für ein Gewebesilo bekannt. Diese weist ein tragendes Grundgerüst auf, welches ausgebildet ist, das Silo, insbesondere hängend, aufzunehmen. Die Schutzkonstruktion weist ferner eine Tuch- oder Planenbespannung auf, welche an dem Grundgerüst angeordnet ist. Das tragende Grundgerüst weist eine an die Höhe des Silos angepasste Höhe auf. Darüber hinaus ist durch WO 2017/049264 A1 ein Grundgerüst bekannt, welches in der Höhe teleskopierbar ist. Dies erlaubt einen Transport mit verringerter Durchfahrtshöhe bei leerem Gewebesilo.

Durch US 5,351,847 ist ein Gefäß aus einem tragenden Grundgerüst mit einer in diesem aufgenommenen, undurchlässigen inneren Auskleidung bekannt. Das Grundgerüst besteht aus mittels hohler Beschläge zusammengehaltenen hohlen Bauteilen vorgegebener Länge, die mit einem aushärtenden Material befüllt werden. Zum Erhalt erhöhter Festigkeit ist das Grundgerüst ist mit einer Folie umwickelt. Durch Verwendung unterschiedlicher Anzahlen von Bauteilen für die Kantenlängen ist das herstellbare Gefäß in seinen Abmessungen in Schritten entsprechend der vorgegebenen Länge der Bauteile modular anpassbar.

Durch FR 2 763 923 A1 ist ein Silo für Schüttgüter bestehend aus einem Grundgerüst und einem in dieses eingehängte Gewebesilo bekannt. Das Grundgerüst besteht aus einer quadratischen Basis und an deren Ecken vier teleskopierbaren Eckpfeilern. Jeder Eckpfeiler besteht hierzu aus einer Kulissenpartie und einer Einschubpartie. Die Kulissenpartie jeden Eckpfeilers ist in eine Aufnahme an einer Ecke der Basis eingesteckt. In Umfangsrichtung zwischen benachbarten Eckpfeilern verlaufende Querstreben verbinden die Einschubpartien unterhalb deren freier Enden miteinander. Von den Einschubpartien stehen seitlich begrenzte, nach oben offene Hintergreifungen kastenförmig zur jeweils benachbarten Einschubpartie eines anderen Eckpfeilers ab, in welche die Querstreben mit nach unten weisenden Vorsprüngen eingehängt sind. Das Gewebesilo hängt an von innen um die freien Enden der Einschubpartien oberhalb deren Hintergreifungen geführten Schlaufen im Grundgerüst. Die Einschubpartien sind jeweils unterhalb der kastenförmigen Aufnahmen mit abstandsgleichen Lochreihen versehen. Eine Querbohrung mit durch diese hindurchgeführtem Sicherungsstift je Kulissenpartie erlaubt eine Höhenanpassung des Grundgerüsts entsprechend den Abständen der Lochreihen der Einschubpartien.

Nachteilig am Stand der Technik ist das Fehlen einer kostengünstigen Schutzkonstruktion für ein Gewebesilo mit erhöhter Widerstandsfähigkeit gegen Umwelteinflüsse, insbesondere als Wetterschutzeinrichtung.

Die vorliegende Erfindung stellt sich die Aufgabe, diesem Nachteil Abhilfe zu schaffen und eine Einhausung bereitzustellen, welche zum einen eine Vielzahl unterschiedlicher Gewebesilos aufnehmen kann und diese ausreichend vor Wettereinflüssen schützt.

Erfindungsgemäß wird diese Aufgabe durch eine Schutzkonstruktion für ein Gewebesilo gelöst, welches ein tragendes Grundgerüst aufweist, in dem das Silo insbesondere hängend angeordnet werden kann und eine Wetterschutzeinrichtung aufweist, welche an dem Gerüst angeordnet ist. Erfindungsgemäß ist das tragende Gerüst hierbei modular an die Höhe des Silos anpassbar.

Bevorzugte Ausführungsformen sind in den abhängigen Ansprüchen angegeben. Vorzugsweise ist es vorgesehen, dass die Wetterschutzeinrichtung Wandelemente aufweist, welche an die Module des Gerüsts angepasst sind. Nach einer bevorzugten Weiterbildung kann es vorgesehen sein, dass das oberste Modul eine Aufnahme für eine dachbildende Wetterschutzeinrichtung aufweist.

Zweckmäßigerweise kann es vorgesehen sein, dass an dem obersten Modul eine dachbildende Wetterschutzeinrichtung bereitgestellt ist, welche das Silo vor Regen oder Hagel zu schützt.

Nach einer Ausgestaltung der Erfindung kann es vorgesehen sein, dass zumindest das unterste Modul an einem oberen Bereich mindestens ein Verbindungselement, vorzugsweise je ein Verbindungselement in einem oberen Bereich in jeder seiner Raumecken, für eine Verbindung mit einem darüber befindlichen Modul aufweist.

Nach einer Weiterbildung der Erfindung kann es vorgesehen sein, dass je zwei übereinander angeordnete Module komplementäre Verbindungselemente aufweisen, die einander zugewandt sind.

Bevorzugt ist es vorgesehen, dass die Verbindungelemente an nach oben beziehungsweise unten weisenden Stirnseiten der Module angeordnet sind.

Besonders bevorzugt ist es vorgesehen, dass die Verbindungselemente nach dem Feder-Nut, Zapfen-Hülse oder sonst komplementär oder männlich-weiblich, form- und/oder kraftschlüssig, verbindbar ausgebildet sind.

Zweckmäßigerweise kann es vorgesehen sein, dass die Module des Grundgerüsts Platzhalter, beispielsweise in Form von Querträgern, aufweisen, welche die Wandelemente von dem Gewebesilo beabstanden.

Die Erfindung wird nachfolgend anhand einer grafischen Darstellung einer bevorzugten Ausführungsform weiter diskutiert.

Wie aus den beigefügten Figuren 1-3 hervorgeht, weist die Schutzkonstruktion einen insgesamt modularen Aufbau auf, wobei das tragende Grundgerüst 20 an einer Außenseite angeordnete Wetterschutzeinrichtungen 30 aufweist. Die Wetterschutzeinrichtungen können insbesondere als wetterabweisende Paneele ausgebildet sein, welche wandbildend an dem Gerüst 20 angeordnet sein kann.

Die Wetterschutzeinrichtungen können dabei Ausnehmungen für Fenster oder Türen aufweisen.

Auf dem untersten Element/Modul 20 des Gerüsts kann ein weiteres Modul 21 des Gerüsts angeordnet werden, wodurch die Höhe der Schutzkonstruktion insgesamt vergrößert werden kann. Hierzu können einzelne Gerüstmodule übereinander befestigt werden. Zur Befestigung kann beispielsweise eine Steckverbindung 40/41 dienen, welche die einzelnen Module des Gerüsts in einfacher Weise form- und/oder kraftschlüssig verbindet.

Nach Figur 1 ist die Steckverbindung als eine Anordnung von Zapfen 40 bereitgestellt, welche vorzugsweise auf einer Oberseite des ersten Moduls in den Raumecken nach oben zeigend vorgesehen sind. Komplementär hierzu ist in dem darüber liegenden Modul 21 eine entsprechende Aufnahme vorgesehen, in welchen die Zapfen 40 versenkt sind. Hierdurch kann eine sichere Verbindung zwischen den einzelnen Modulen 20/21/22/... des Gerüsts bereitgestellt werden.

Die bezüglich Figur 1 diskutierte Verbindungsmöglichkeit zwischen einzelnen Modulen des Gerüsts kann auf weitere Module des Gerüsts übertragbar sein. Hierdurch ist insgesamt eine leichte Verwendbarkeit der Gerüstbestandteile ermöglicht. Je nach Größe des in dem Gerüst aufgehängten Silos kann die benötigte Anzahl von Modulen übereinander angeordnet werden, um der Länge des Silos zu entsprechen.

Als Abschluss kann auf dem obersten Modul des Gerüsts oder als oberstes Modul 22 des Gerüsts eine Aufnahme für eine sich in etwa horizontal erstreckende Wetterschutzeinrichtungen vorgesehen sein, welche ein Dach 32 bilden kann. Die Aufnahme für das Dach kann grundsätzlich auch mit einer Schräge bereitgestellt sein, um das Abfließen von Flüssigkeiten von dem selbigen zu begünstigen.

An den vertikalen Stirnseiten der einzelnen Module sind Aufnahmen für die Wetterschutzeinrichtungen 30 vorgesehen. Zwischen dem Bereich innerhalb des Grund Gerüsts und den Wetterschutzeinrichtungen können Platzhalter vorgesehen sein, welche einer Belüftung des Gewebesilos zuträglich sind. Diese sollen einem Kontakt zwischen den Wetterschutzeinrichtungen/Wänden und dem Gewebesilo vorbeugen. Dies kann dazu beitragen, eine erhöhte Lagerfähigkeit von feuchtigkeitsempfindlichem Lagergut, wie beispielsweise Pellets, bereitzustellen.

Wie aus Figur 4 hervorgeht, kann in vorteilhafter Weise zwischen den Wetterschutzeinrichtung(en)/Seitenwänd(en) und einem Dachelement, welches die Schutzkonstruktion nach oben hin abschließen kann, ein Freiraum gebildet sein. Dieser Freiraum kann mindestens Bereichsweise oder umlaufend zwischen dem Dach und der Wetterschutzeinrichtung/den Seitenwänden ausgebildet sein.

Das Dach kann auf das tragende Grundgerüst aufgesetzt sein. Für eine besonders stabile Auflage des Dachs kann dieses mit Querträgern bereitgestellt sein, wodurch in besonders vorteilhafter Weise ein Spalt zwischen Grundgerüst und Dach gebildet sein kann.

Das Dach kann eine vorzugsweise umlaufende Blende aufweisen, welche das Grundgerüst bereichsweise übergreifen kann. Hierdurch kann ein Spalt zwischen Wetterschutzeinrichtung(en) und Dach bereitgestellt sein, welcher in besonderer Weise vor Wettereinflüssen geschützt ist.

Wirkungsvergleichbar zu dieser Position kann ein Spalt/Freiraum in der Wetterschutzeinrichtung(en)/mindestens einer Seitenwand in einem oberen Bereich der Schutzkonstruktion bereitgestellt sein. Je weiter oben, also je weiter von der Höhenmitte entfern, der Spalt bzw. Freiraum in der Schutzkonstruktion angeordnet ist, desto umfassender kann ein Luftaustausch mit dem Inneren der Schutzkonstruktion bereitgestellt werden. Der obere Bereich kann insbesondere oberhalb einer Höhenmitte der Schutzkonstruktion, besonders bevorzugt im oberen Drittel, Viertel oder Fünftel der Schutzkonstruktion vorgesehen sein.

Im boden(nahen) Bereich kann alternativ oder zusätzlich zwischen der Wetterschutzeinrichtung(en)/den Seitenwänd(en) und einem Boden bzw. einer Oberfläche, auf der die erfindungsgemäße Schutzkonstruktion angeordnet ist, ein Spalt/Freiraum vorgesehen sein.

Funktional vergleichbar zu dieser Position kann ein Spalt/Freiraum in der Wetterschutzeinrichtungen/mindestens einer Seitenwand in einem unteren Bereich der Schutzkonstruktion bereitgestellt sein. Je weiter unten, also je weiter von der Höhenmitte entfernt, der Spalt bzw. Freiraum in der Schutzkonstruktion angeordnet ist, desto umfassender kann ein Luftaustausch mit dem Inneren der Schutzkonstruktion bereitgestellt werden.

Der untere Bereich kann insbesondere unterhalb der Höhenmitte der erfindungsgemäßen Schutzkonstruktion, besonders bevorzugt im unteren Drittel, viertel oder Fünftel der Schutzkonstruktion vorgesehen sein.

Der Spalt/Freiraum in der Wetterschutzeinrichtung(en)/mindestens einer Seitenwand kann zwischen zwei Platten und/oder zwischen einer obersten Platte und einem Dachelement und/oder zwischen einer untersten Platte und dem Boden freigehalten sein. Alternativ oder zusätzlich kann ein Spalt/Freiraum in der Wetterschutzeinrichtung(en)/mindestens einer Seitenwand durch eine oder mehrere Ausnehmungen in einer oder mehreren Platten der Seitenwand verwirklicht sein.

Der jeweilige Spalt kann für eine Belüftung des Inneren der Schutzkonstruktion zur Verfügung gestellt sein.

Besonders bevorzugt sind beide voranstehend beschriebenen Spalten/Freiräume (oben/unten) vorgesehen. Dadurch kann in vorteilhafter Weise eine Luftzirkulation durch die Schutzkonstruktion bereitgestellt werden, welche besonders effektiv einem Luftaustausch und/oder einem Feuchtigkeitsaustrag zuträglich ist.

Figur 5 zeigt eine Innenansicht eines Bereichs der Schutzkonstruktion mit Montagemitteln zur Befestigung der Wetterschutzeinrichtungen/Seitenwände/Seitenteile an dem tragenden Grundgerüst. Die Seitenteile können einzelnen und/oder austauschbar an dem tragenden Grundgerüst angeordnet werden. Die Anordnungsposition kann über entsprechende Befestigungsmittel an dem Grundgerüst einstellbar und/oder anpassbar sein. Nach einer bevorzugten Ausführungsform sind die Seitenteile an dem Grundgerüst über die Befestigungsmittel, wie z.B. ein Haken-/Öse- bzw. Haken-/Bolzenverbindung festlegbar. Grundsätzlich sind jedoch auch andere Mittel zum Befestigen der Seitenteile an dem Grundgerüst möglich, welche eine ortsfeste Fest- legung der Seitenteile am Grundgerüst sicherstellen.

Wie insbesondere aus Figur 6 hervorgeht, kann bevorzugt eine Haken-Bolzen- Verbindung angewendet werden, wobei wahlweise die Haken an den Seitenteilen oder an dem Grundgerüst und die Bolzen an dem Grundgerüst oder an dem Seiten- teil als Befestigungsmittel komplementär angeordnet sein können.

Vorzugsweise sind mehrere Befestigungsmittel für ein Seitenteil vorgesehen. Besonders bevorzugt sind Befestigungsmittel zumindest in einem seitlichen Endbereich der Seitenteile/Wetterschutzvorrichtungen/Seitenwände vorgesehen. Vorteilhaft können die Befestigungsmittel am Seitenteil in ihrer Position auf den Abstand der Grundgerüst bildenden Element (z.B.: Träger) zueinander angepasst sein. Das Grundgerüst kann an der zu den Befestigungsmitteln korrespondierenden Stelle ein jeweils korrespondierendes Teil des Befestigungsmittel (beispielsweise Haken oder Bolzen) aufweisen.

Besonders bevorzugt ist die Position der Befestigungsmittelteile an den Seitenteilen und/oder an dem Grundgerüst (frei) einstellbar, wodurch eine Position der Seitenteile an dem Grundgerüst bedarfsgerecht anpassbar ist.

Eine in Fig. 1, Fig. 2, Fig. 3, Fig. 4, Fig. 5, Fig. 6 ganz oder in Teilen dargestellte Schutzkonstruktion 10 für ein Gewebesilo, umfasst vorteilhaft:
- ein tragendes Grundgerüst mit Eckpfeilern 41,
- welches Grundgerüst einen Raum aufspannt, vorteilhaft diesen in einem fertigen Zustand mit einer montierten Wetterschutzeinrichtung aus beispielsweise Wandelementen 30, 31 sowie gegebenenfalls Dachelementen 32 umgibt,
- in welchem Raum ein Gewebesilo beherbergbar ist, beziehungsweise welcher Raum ein Gewebesilo beherbergt, sowie
- die Wetterschutzeinrichtung mit den bereits erwähnten, auch als Seitenteile bezeichneten Wandelementen 30, 31.

Die Schutzkonstruktion 10 für ein Gewebesilo zeichnet sich vorteilhaft dadurch aus, dass:
- die Wandelemente 30, 31 feste Platten umfassen, die am Grundgerüst zwischen benachbarten Eckpfeilern 41 in einer vorteilhaft vorgegebenen Ausrichtung eingehängt sind,
- in welcher Ausrichtung jede Platte zwischen sich eine Plattenfläche aufspannende, gegenüberliegende horizontal verlaufende Längsseiten 301, 302 und diese verbindende, vertikal verlaufende Schmalseiten 303 aufweist,
wobei:
- an den Platten parallel zu den Schmalseiten 303 verlaufende, auf der Plattenfläche aufstehende Wangen 304 mit Führungsschlitzen 305 und
- an den Eckpfeilern 41 in Richtung zum jeweils benachbarten Eckpfeiler 41 abstehende und mit den Führungsschlitzen 305 korrespondierende Vorsprünge 411 angeordnet sind,
- in welche Vorsprünge 411 die Wandelemente 30, 31 mit den Führungsschlitzen 305 ihrer Wangen 304 eingehängt sind. Die Vorsprünge 411 greifen dabei in die in den Wangen 304 der Wandelemente 30, 31 angeordneten Führungsschlitze 305.

Die Schutzkonstruktion 10 für das Gewebesilo umfasst demnach ein tragendes Grundgerüst, welches ausgebildet ist, das Gewebesilo, insbesondere hängend, aufzunehmen, und eine Wetterschutzeinrichtung mit Wandelementen 30, 31, welche an dem Gerüst angeordnet ist.

Vorteilhaft stehen die Vorsprünge 411 in Richtung parallel zur Plattenfläche in diese eingehängter Platten von den Eckpfeilern ab.

Die Führungsschlitze 305 können in den Wangen 304 einen Verlauf aufweisen, welcher unter Ausführung einer schwerkraftbedingten Vertikalbewegungskomponente beim Einhängen einer Platte eine Horizontalbewegungskomponente derselben gegen das Grundgerüst begünstigen/bewirken.

Der Verlauf der Führungsschlitze 305 ist vorteilhaft so gewählt, dass die Platten schwerkraftbedingt gegen das Grundgerüst "dichtziehen".

In eingehängtem Zustand der Platten bildet eine Längsseite 302 von den gemeinsam mit den Schmalseiten die Plattenfläche einer Platte zwischen sich aufspannenden, gegenüberliegenden horizontal verlaufenden Längsseiten 301, 302 eine Unterseite und die gegenüberliegende Längsseite 301 bildet eine Oberseite.

Der Verlauf der Führungsschlitze 305 in den parallel zu den Schmalseiten 303 verlaufenden Wangen 304 sieht von einer jeweiligen zwischen Ober- und Unterseite befindlichen Führungsschlitzmitte aus gesehen zur Unterseite hin eine bevorzugtgrößere Beabstandung der Führungsschlitze 305 zur Plattenfläche vor, als zur Oberseite hin.

Jeder Führungsschlitz 305 kann auf einer der Plattenfläche abgewandten Seite der Wange 304 eine Einführungsweitung beziehungsweise -mündung zum Einführen eines an einem Eckpfeiler 41 angeordneten Vorsprungs 411 in den Führungsschlitz 305 beim An- beziehungsweise Einhängen eines Wandelements 30, 31 an beziehungsweise in das Grundgerüst aufweisen.

Die Vorsprünge 411 können Stifte umfassen. Beispielsweise können die Vorsprünge 411 durch Stifte gebildet sein. Die Vorsprünge 411 können beispielsweise durch an den Eckpfeilern 41 angeordnete, von diesen abstehende, vorteilhaft stiftförmige Bolzen verwirklicht sein.

Vorteilhaft kann das tragende Grundgerüst modular an die Höhe des Gewebesilos anpassbar sein.

Die Wetterschutzeinrichtung weist bevorzugt Wandelemente 30, 31 auf, die vorteilhaft an Module des Gerüsts angepasst sind. Gemäß einer besonders vorteilhaften Ausgestaltung erfolgt eine modulare Anpassung an die Höhe des Silos in durch die vertikal verlaufenden Schmalseiten 303 der Platten der Wandelemente 30, 31 vorgegebenen Schrittweiten. Sind Module des Gerüsts vorgesehen, wie etwa in Form von beispielsweise ineinandersteckbaren Eckpfeilerpartien, so entspricht deren Höhe vorteilhaft in etwa der Länge der vertikal verlaufenden Schmalseiten 303 der Platten der Wandelemente 30, 31 der Wetterschutzeinrichtung (bevorzugt abzüglich der vorgesehenen Belüftungsschlitze).

Eine modulare Höhenanpassung der Schutzkonstruktion 10 kann beispielsweise erhalten sein indem zumindest ein unterstes Modul an einem oberen Bereich mindestens ein Verbindungselement 40, vorzugsweise je ein Verbindungselement 40 in einem oberen Bereich in jeder seiner Raumecken, für eine Verbindung mit einem darüber befindlichen Modul aufweist. Diese Raumecken können sich beispielsweise an den oberen und unteren Enden der Eckpfeiler 41 befinden.

Vorteilhaft können hierbei je zwei übereinander angeordnete Module 20 komplementäre Verbindungselemente 40 aufweisen, die einander zugewandt sind.

Die Verbindungelemente 40 können an nach oben beziehungsweise unten weisenden Stirnseiten der Module 20 angeordnet sein. Hierbei kann es sich beispielsweise um die oberen und unteren Enden der Eckpfeiler 41 handeln.

Die Verbindungselemente 40 können nach einem Prinzip Feder-Nut, Zapfen-Hülse oder sonst komplementär oder männlich-weiblich, form- und/oder kraftschlüssig, verbindbar ausgebildet sein.

Die Module 20 des Grundgerüsts können Platzhalter, beispielsweise in Form von Querträgern 21, aufweisen, welche die Wandelemente 30, 31 von dem Gewebesilo beabstanden.

Ein oberstes Modul 22 kann eine Aufnahme für eine dachbildende Wetterschutzeinrichtung 32 aufweisen.

Beispielsweise kann an dem obersten Modul 22 eine dachbildende Wetterschutzeinrichtung 32 bereitgestellt sein, welche das Silo vor Regen oder Hagel schützt.

Die Vorsprünge 411 können an den Eckpfeilern 41 vormontierbar sein.

Dabei kann eine beliebige Anordnung der Vorsprünge 411 vorgesehen sein, oder beispielsweise eine Anordnung in einem vorgegebenen Raster, beispielsweise einem Lochmuster an Eckpfeilern 41.

Vorteilhaft entspricht der Abstand zwischen selben Verlaufspositionen mehrerer an derselben Wange 304 einer Platte angeordneter Führungsschlitze 305 und damit auch der Abstand zwischen zwei an derselben Wange 304 einer Platte angeordneten Führungsschlitzen 305 dem vorgegebenen Raster, in dem auch die Vorsprünge 411 an den Eckpfeilern 41 anordbar beziehungsweise angeordnet sind. Mit anderen Worten weist die Anordnung der Vorsprünge 411 vorteilhaft dasselbe Rastermaß auf, wie die Anordnung der Führungsschlitze 305 in einer jeden Wange 304 der Platten.

Dies erlaubt ein beliebiges Versetzen, auch um beispielsweise eine "halbe" Position bei beispielsweise zwei Führungsschlitzen 305 je Wange. Sind mehr als zwei Führungsschlitze 305 je Wange vorgesehen, so sind in Bezug auf die Höhe einer Platte zwischen Ober- und Unterseite gesehen auch kleinere Sprünge, als "halbe" Positionen verwirklichbar. Die kann beispielsweise für das Freilassen von Lüftungsspalte zwischen benachbart übereinander angeordneten Platten vorgesehen sein (Fig. 4).

Alternativ oder zusätzlich zu den erwähnten Lüftungsspalten können bestimmte Platten mit Lüftungsschlitzen versehen sein.

Die Lüftungsschlitze können auf einer Höhenmitte bestimmter Platten vorgesehen sein.

Die Wetterschutzeinrichtung umfasst zusätzlich zu den Wandelementen 30, 31 vorteilhaft Dachelemente 32.

Dabei kann ein auf das Grundgerüst beispielsweise aufgesetztes Dach verwirklicht sein.

Alternativ oder zusätzlich kann das Dach auf beispielsweise zwischen den oberen Enden der Eckpfeiler 41 verlaufenden Querträgern 21 angeordnet sein.

Bevorzugt ist das Grundgerüst metallisch, z.B. aus Stahl. Vorteilhaft können die Platten ebenso metallisch sein oder zumindest metallische Werkstoffe umfassen.

Denkbar ist, Solarmodule auf den Wandelementen 30, 31 und/oder Dachelementen 32 anzuordnen.

Grundsätzlich sind einzelne Merkmale verschiedener Ausführungsformen miteinander kombinierbar oder substituierbar.

Dabei ist keines der Merkmale an ein weiteres Merkmal nach dem Kern der Erfindung oder nach einer besonderen Ausführungsform gebunden. Merkmale aus der Beschreibung sind daher in beliebiger Weise miteinander kombinierbar, sofern sie zu einer ausführbaren Ausführungsform führen.

## Patentansprüche

1. Schutzkonstruktion (10) eines Gewebesilos, umfassend:
- ein tragendes Grundgerüst mit Eckpfeilern (41),
- welches Grundgerüst einen Raum aufspannt,
- in welchem Raum ein Gewebesilo hängend aufgenommen ist,
- eine Wetterschutzeinrichtung mit Wandelementen (30, 31),
**dadurch gekennzeichnet, dass**:
- die Wandelemente (30, 31) feste Platten umfassen, die am Grundgerüst zwischen benachbarten Eckpfeilern (41) in einer Ausrichtung eingehängt sind,
- in welcher Ausrichtung jede Platte zwischen sich eine Plattenfläche aufspannende, gegenüberliegende horizontal verlaufende Längsseiten (301, 302) und diese verbindende, vertikal verlaufende Schmalseiten (303) aufweist, wobei:
- an den Platten parallel zu den Schmalseiten (303) verlaufende, auf der Plattenfläche aufstehende Wangen (304) mit Führungsschlitzen (305) und
- an den Eckpfeilern (41) in Richtung zum jeweils benachbarten Eckpfeiler (41) abstehende und mit den Führungsschlitzen (305) korrespondierende Vorsprünge (411) angeordnet sind,
- auf welche Vorsprünge (411) die Wandelemente (30, 31) mit den Führungsschlitzen (305) ihrer Wangen (304) eingehängt sind.

2. Schutzkonstruktion nach Anspruch 1,
wobei die Vorsprünge (411) in Richtung parallel zur Plattenfläche in diese eingehängter Platten von den Eckpfeilern (41) abstehen.

3. Schutzkonstruktion nach Anspruch 1 oder 2,
wobei die Führungsschlitze (305) in den Wangen (304) einen Verlauf aufweisen, welcher unter Ausführung einer schwerkraftbedingten Vertikalbewegungskomponente beim Einhängen einer Platte eine Horizontalbewegungskomponente derselben gegen das Grundgerüst begünstigen.

4. Schutzkonstruktion nach Anspruch 3,
wobei in eingehängtem Zustand der Platten von den gemeinsam mit den Schmalseiten (303) die Plattenfläche einer Platte zwischen sich aufspannenden, gegenüberliegenden horizontal verlaufenden Längsseiten (301, 302) eine Längsseite (302) eine Unterseite und die gegenüberliegende Längsseite (301) eine Oberseite bildet, und der Verlauf der Führungsschlitze (305) in den Wangen (304) von einer jeweiligen Führungsschlitzmitte aus gesehen zur Unterseite hin eine größere Beabstandung zur Plattenfläche aufweist, als zur Oberseite hin.

5. Schutzkonstruktion nach einem der voranstehenden Ansprüche,
wobei jeder Führungsschlitz (305) auf einer der Plattenfläche abgewandten Seite der Wange (304) eine Einführungsmündung aufweist.

6. Schutzkonstruktion nach einem der voranstehenden Ansprüche,
wobei die Vorsprünge (411) Stifte umfassen.

7. Schutzkonstruktion nach einem der voranstehenden Ansprüche,
wobei das tragende Grundgerüst modular an die Höhe des Gewebesilos anpassbar ist.

8. Schutzkonstruktion nach einem der voranstehenden Ansprüche,
wobei die Vorsprünge an den Eckpfeilern vormontierbar sind.

9. Schutzkonstruktion nach einem der voranstehenden Ansprüche,
wobei bestimmte Platten mit Lüftungsschlitzen versehen sind.

10. Schutzkonstruktion nach einem der voranstehenden Ansprüche,
wobei die Wetterschutzeinrichtung zusätzlich zu den Wandelementen (30, 31) Dachelemente (32) umfasst.
